# EUROPÄISCHE PATENTSCHRIFT

(11) **EP 0 392 267 B1**
(45) Veröffentlichungstag und Bekanntmachung des Hinweises auf die Patenterteilung: **29.12.1993**
(21) Anmeldenummer: 90105956.8
(22) Anmeldetag: 28.03.1990
(51) Int. Cl.: B05B 13/04, B05B 5/08

(54) **Maschine zum Beschichten von Automobilkarosserien**
Machine for coating motor vehicle bodies
Machine pour appliquer un revêtement sur des carrosseries automobiles

(30) Priorität: 07.04.1989 DE 3911454
(43) Veröffentlichungstag der Anmeldung: 17.10.1990
(73) Patentinhaber: Behr Industrieanlagen GmbH & Co., D-74321 Bietigheim-Bissingen (DE); HYDRAP PRESSEN MASCHINENBAU GMBH, 73655 Plüderhausen (DE)
(72) Erfinder: Behr, Hans, D-7000 Stuttgart 1 (DE); Hohnhaus, Werner, D-7060 Schorndorf (DE)
(74) Vertreter: Liesegang, Roland, Dr.-Ing.

(56) Entgegenhaltungen:
- GB-A- 2 190 312
- US-A- 3 001 504

## Beschreibung

Die Erfindung betrifft eine Dachmaschine gemäß dem Oberbegriff des Patentanspruchs 1. Derartige Dachmaschinen sind bekannt und in den Lackierstraßen der Automobilwerke in Benutzung.

Bei einer bekannten Dachmaschine der im Oberbegriff des Anspruchs 1 beschriebenen Art (GB-A-2 190 312) werden die Automobilkarossen in Querstellung auf dem Förderband transportiert, also in gleicher Längsausrichtung wie der Dachbalken. Dies bedingt eine Ausstattung des Dachbalkens mit in unterschiedlichen Höhen angeordneten Farbzerstäubern, um gleichzeitig Dach, Motorhaube und Kofferraumhaube der Karossen spritzen zu können, wobei die Drehbarkeit des Dachbalkens dazu dient, auch die Karossenseiten spritzen zu können.

Andere bekannte Dachmaschinen bestehen im allgemeinen aus einem langgestreckten, kastenartigen Dachbalken, der sich quer über dem Fließband innerhalb der Spritzkabine befindet und mittig an der Decke aufgehängt ist, derart, daß er abgesenkt und angehoben werden kann. An der Unterseite des Dachbalkens hängt mittels Armen eine ebenfalls balkenartige Halterung für die Zerstäuber, wobei dieser Halterungsbalken gegenüber dem eigentlichen Dachbalken horizontal hin- und herbewegbar (Pendelbewegung) sowie um seine Horizontalachse drehbar ist. Im Dachbalken sind die gesamten Versorgungselemente für die Zerstäuber, nämlich die Dosierpumpen, die Steuer- und Wechselventile für die Farbe, und die pneumatischen Ventile, sowie die Antriebsmotoren und Getriebe für die Pendel- und Drehbewegungen des Halterungsbalkens untergebracht, in manchen Fällen auch noch der Antriebsmotor für die Auf- und Abbewegung des Dachbalkens selbst. Dies führt dazu, daß die bekannten Dachbalken sehr schwer und großvolumig sind, was nicht nur sehr steife Dachkonstruktionen und starke Antriebsmotoren für die Balkenbewegung erfordert, sondern vor allem das Auftreten beträchtlicher Strömungsturbulenzen in der Spritzkabine mit sich bringt. Bekanntlich müssen derartige Spritzkabinen dauernd belüftet werden, was in der Weise geschieht, daß durch über die gesamte Spritzkabinendecke verteilte Öffnungen Frischluft zugeführt wird, die möglichst gleichmäßig und linear die Spritzkabine von oben nach unten durchströmen soll, wo sie dann zusammen mit Farb- und Lösemitteldämpfen geführt wird. Die aus den erwähnten Gründen zwangsläufig sehr großvolumigen Dachbalken stellen nun aber ein beträchtliches Strömungshindernis dar, das, wie Rauchversuche ergeben haben, beträchtliche Turbulenzen erzeugt, was für die Gleichmäßigkeit des Beschichtungsvorgangs äußerst nachteilig ist. Zusätzliche Störungsfaktoren für eine gleichmäßige Luftströmung stellen die vom eigentlichen Dachbalken zum Zerstäuber-Halterungsbalken führenden Schlauchbündel dar. Schließlich hat sich gezeigt, daß die vielen im Dachbalken befindlichen, mechanische Bewegungen durchführenden Bauteile eine nicht zu übersehende Staub- und Schmiermitteldampfquelle darstellen, wobei es gerade beim Lackieren von Automobilkarossen sehr wesentlich auf Staub- und Schmiermitteldampffreiheit ankommt.

Aufgabe der vorliegenden Erfindung ist es deshalb, die bekannten Dachmaschinen der eingangs erwähnten Art so zu verbessern, daß sie einen gleichmäßigen Luftstrom von oben nach unten in der Spritzkabine möglichst wenig stören, leicht aufzubauen und einzubauen sind und dazu beitragen, die Spritzkabine von Staub und Schmiermitteldämpfen freizuhalten. Die Lösung dieser Aufgabe ergibt sich aus den kennzeichnenden Merkmalen des Patentanspruchs 1.

Gemäß der Erfindung wird also der Dachbalken beidends von Vertikalsäulen gehalten, wobei sich in der einen Vertikalsäule die Antriebe, in der anderen Vertikalsäule die Versorgungselemente befinden. Der die Spritzkabine quer durchsetzende Dachbalken beinhaltet somit lediglich die Zerstäuber, eine Antriebswelle für die Zerstäuber sowie deren Versorgungsschläuche, was es möglich macht, den Dachbalken als Zylinder vergleichsweise geringen Durchmessers zu gestalten. Ein solcher Dachbalken vermag, wie sich ebenfalls durch Rauchversuche erwiesen hat, die Luftströmung kaum zu behindern, so daß es zu keinen größeren Luftturbulenzen kommt.

Weitere Vorteile und Einzelheiten der Erfindung ergeben sich aus der nachfolgenden Beschreibung eines Ausführungsbeispiels. Es zeigen:
- Fig. 1: eine Schema-Skizze der Dachmaschine, und
- Fig. 2A und 2B: Vertikalschnitte durch die linke bzw. die rechte Seite der Dachmaschine.

Die vereinfachte Skizze von Fig. 1 zeigt eine Dachmaschine mit einem horizontalen Dachbalken 10, der beidends an Vertikalsäulen 11 und 12 gelagert ist. Der Dachbalken 10 erstreckt sich quer über ein Förderband 13, auf dem sich eine Automobilkarosse 14 befindet. Mit 15a, 16a und 17a sind die aus dem Dachbalken 10 herausragenden Zerstäuberorgane von drei im Dachbalken 10 gelagerten Rotationszerstäubern bezeichnet.

Die Figuren 2A und 2B zeigen die linke bzw. rechte Seite der Dachmaschine von Fig. 1 im detaillierten Vertikalschnitt. Die in Fig. 2A dargestellte Vertikalsäule 11 rechteckigen Querschnitts beinhaltet eine Konsole 20, an der ein Lager 21 befestigt ist. Das Lager 21 nimmt das verjüngte linke Ende 10a des kreisrunden Querschnitts aufweisenden Dachbalkens 10 auf, derart, daß der Dachbalken 10 um eine Längsachse drehbar ist. Die Konsole 20 ist in der Säule 11 auf- und abbewegbar geführt, wobei der Antrieb zu dieser Vertikalbewegung der Konsole 20 und damit des Dachbalkens 10 durch einen ortsfest im oberen Bereich der Säule 11 befestigten Motor 22 erfolgt. Die Kraftübertragung vom Motor 22 auf die Konsole 20 besteht in einer Kette 23. Ein Gegengewicht hängt an einem Stahlseil und ist über eine Umlenkrolle mit der Konsole 20 verbunden. Die erforderliche Öffnung für die Auf- und Abbewegung des Dachbalkens 10 wird mit einem umlaufenden Kunststoffband 26 abgedichtet, derart, daß in jeder Höhenstellung des Dachbalkens 10 der Säulenmantel geschlossen ist. Im Fundament der Säule 10 sind weitere Antriebsmotoren untergebracht, nämlich die Motoren 27, 28 und 29. Der Motor 27 dient zum Drehen des Dachbalkens 10 um dessen Längsachse, wobei die Kraftübertragung zur Konsole 20 mittels einer Drehmomentwelle 30 erfolgt. Die Motoren 28 und 29 dienen zum Antrieb der Zerstäuber 15, 16, 17 relativ zum Dachbalken 10, wie später noch im einzelnen erläutert werden wird.

Die in Fig. 2B dargestellte rechte Vertikalsäule 12 entspricht in ihren Außenabmessungen der eben beschriebenen linken Säule 11 und weist ebenfalls eine mit 31 bezeichnete, auf- und abbewegbare Konsole auf. Zur Aufnahme des rechten, verjüngten Endes 10b des Dachbalkens 10 ist sie mit einem Lager 31a versehen. Zur Synchronisation der Auf- und Abbewegungen der beiden Konsolen 20 und 31 vom Antriebsmotor 22 geht eine horizontale Synchronwelle 32 ab, die in den oberen Bereich der Säule 12 führt,wobei die Antriebskraft dann über einer Kette 33 auf die Konsole 31 übertragen wird. Auf der Konsole 31 sind die für die Farbversorgung erforderlichen Bauelemente angebracht, also Dosierpumpen 34, Steuerventile 35 und Farbmischventile 36. Auch die für den Rotationsantrieb der Zerstäuber erforderlichen pneumatischen Bauelemente befinden sich auf dieser Konsole 31. Ferner ist an der Konsole 31 eine Energieführungskette 37 angebracht, die alle - nicht gezeichneten - Versorgungsschläuche zu den auf der Konsole 31 befindlichen Bauelementen aufnimmt und den gesamten Vertikalhub der Konsole 31 abdeckt, so daß es zu keinen Schlauchknickungen kommen kann. Der Gewichtsausgleich durch ein Gegengewicht sowie die Abdichtung der Huböffnung durch ein umlaufendes Förderband 39 ist identisch ausgeführt wie bei der Vertikalsäule 11.

Die Zerstäuber 15, 16 und 17 sind, wie bereits erwähnt, im Balken 10 untergebracht, wobei sie auf Laufwagen 40, 41 und 42 montiert sind, die auf an der Innenwand des Dachbalkens 10 befestigten Schienen 44 und 45 laufen. Die Laufwagen werden von einer horizontalen Welle 46 durchsetzt, die an ihren beiden Enden als gegenläufige Spindel ausgebildet ist, und sind mit dieser kraftschlüssig verbunden. Dabei erfolgt die Verbindung der beiden äußeren Laufwagen 40 und 42 mit Hilfe einer Schloßmutter, die des mittleren Laufwagens 41 durch einen Wellenbund. Dies macht verständlich, daß bei einer Drehung der Welle 46 die beiden äußeren Zerstäuber 15 und 17 sich synchron zum mittleren Zerstäuber 16 hin - bzw. von diesem wegbewegen, wohingegen der mittlere Zerstäuber 16 ortsfest bleibt. Bei einer translatorischen Bewegung der Welle 46 nach rechts oder links dagegen werden die drei Zerstäuber 15, 16, 17 gemeinsam mitverschoben.

Zum Antrieb der Welle 46 ist diese an ihrem der Vertikalsäule 11 zugewandten Ende über eine Zwischenwelle 47 mit einem Schub-Drehgelenk 48 verbunden, das auf einer Linearführung 49 verschiebbar ist, die am Innenmantel einer im Dachbalken 10 drehbar gelagerten Buchse 50 ausgebildet ist. Die Verschiebung des Gelenks 48 wird durch eine von einem Exzenter 51 abstehende Kurbel 52 bewirkt; der Exzenter 51 wird von dem schon erwähnten Motor 28 über eine Welle und ein Umlenkgetriebe angetrieben. Die Drehung der Buchse 50 und damit des Gelenks 48 erfolgt durch den ebenfalls bereits erwähnten Motor 29, und zwar über eine Welle, ein Umlenkgetriebe und einen Zahnriemen 53.

Die Zerstäuber 15, 16, 17 ragen, wie bereits erwähnt, mit ihren Zerstäuberorganen 15a, 16a, 17a aus dem Dachbalken 10 hervor. Dabei sind die Durchführungen zumindest der beiden äußeren Zerstäuber 15 und 17 durch die Dachbalkenmantelwandung hindurch als Schubladen 55 ausgebildet, so daß die Balkenwandung bei jeder Zerstäuberverschiebung geschlossen bleibt. Die Zerstäuber 15, 16 und 17 sind über - nicht gezeichnete - Verbindungsschläuche mit den auf der Konsole 31 der Vertikalsäule 12 befindlichen Farbversorgungselementen verbunden; auch die - ebenfalls nicht gezeichneten - Anschlüsse für Druckluft und Hochspannung erfolgen von dieser Seite her.

Die Dachmaschine arbeitet folgendermaßen: Wird das Ankommen einer zu besprühenden Automobilkarosse gemeldet werden zunächst die äußeren Zerstäuber 15 und 17 mittels Drehen der Welle 46 in die der Karossenbreite entsprechende Position gebracht und der gesamte Dachbalken 10 auf die zum Besprühen des Karossenbugs erforderliche Höhe abgesenkt. Daraufhin werden die Zerstäuber 15, 16, 17 mittels der Welle 46 und des Exzenters 51 in eine gemeinsame Hin- und Herbewegung (horizontale Pendelbewegung) versetzt und zum Beginn des Sprühvorgangs veranlaßt. Nach dem Besprühen des Karossenbugs wird der Dachbalken 10 in die zum Besprühen des Karossendachs erforderliche Höhe angehoben und anschließend wieder auf die zum Besprühen des horizontalen Karossenhecks abgesenkt. Schließlich erfolgt eine noch weitere Absenkung des Dachbalkens mit gleichzeitiger Drehung des Dachbalkens um etwa 90°, um so von hinten her die vertikale Heck-Endfläche zu besprühen. Daraufhin kehrt der Dachbalken 10 wieder in seine hochgefahrene Position mit senkrecht nach unten weisenden Zerstäuberorganen zurück. Die bei diesem Vorgang durchzuführenden Schalt- und Steuervorgänge für Farbe, Druckluft und Hochspannung sind dem Fachmann bekannt, so daß sich eine Erläuterung erübrigt.

Mit der Erfindung wird eine äußerst strömungsgünstige Dachmaschine erreicht, weil der im Strömungsweg der Lüftungsluft (Strömung von oben nach unten) liegende Dachbalken eine nur vergleichsweise geringe Ausdehnung (geringer Durchmesser) hat und durch seine zylindrische Gestalt strömungsgünstig ist, und zwar in jeder Drehstellung. Der geringe Durchmesser ergibt sich dabei dadurch, daß in ihm weder Antriebsmotoren und -getriebe, sondern lediglich eine Antriebswelle, noch Farbversorgungs-Bauelemente, sondern lediglich Anschlußschläuche, unterzubringen sind. Ein weiterer großer Vorteil besteht darin, daß die Antriebswelle von der einen und die Anschlußschläuche von der anderen Seite her zu den Zerstäubern zuführbar sind, womit Beschädigungen der Schläuche vermieden werden. Auch den Erfordernissen der Staubfreiheit wird weitgehend Rechnung getragen, weil sich der Staubteil der eine Schmierung benötigenden Elemente in den geschlossenen Säulen befindet. Besonders günstig ist es in dieser Hinsicht, wenn sich die beiden Säulen 11 und 12 außerhalb der Vertikalwände der Spritzkabine befinden, innerhalb der Spritzkabine selbst sich also lediglich der Dachbalken 10 und die Synchronwelle befinden. In diesem Fall können dann auch die Säulen 11 und 12 als offene Gestelle ausgebildet sein.

Selbstverständlich kann die Dachmaschine zahlreiche Abwandlungen erfahren, ohne den Bereich der Erfindung zu verlassen. Ist beispielsweise für die Zerstäuber der Freiheitsgrad der Schwenkung (Drehung des Dachbalkens) nicht erforderlich, dann kann der Dachbalken eine tropfenförmige Verkleidung erhalten, womit er noch strömungsgünstiger ist. Ist jedoch noch ein zusätzlicher Freiheitsgrad der Bewegung für die Zerstäuber erforderlich, nämlich eine Mitbewegung mit der Karosse, dann ist es möglich, die beiden Vertikalsäulen auf zum Fließband paralellen Schienen verfahrbar auszubilden.

## Patentansprüche

1. Dachmaschine zum elektrischen Beschichten der Bug-, Dach- und Heckflächen von auf einem Förderband (13) transportierten Automobilkarossen (14) mit Farbe (Lack), mit einem quer über dem Förderband angeordneten, horizontalen Dachbalken (10), der um seine Längsachse drehbar beidends auf Konsolen (20, 31) gelagert ist, die in Vertikalsäulen (11, 12) gemeinsam vertikal auf- und abbewegbar sind, mit dem Dachbalken verbundenen Farbzerstäubern (15, 16, 17), vorzugsweise Rotationszerstäubern, sowie Farbversorgungselementen (34, 35, 36), nämlich Dosierpumpen sowie Steuer- und Farbwechselventile, und Antriebselementen, nämlich Motore, Getriebe und Umlenkgetriebe, für die Farbzerstäuber, die in einer sich quer zum Förderband erstreckenden Vertikalebene gemeinsam vertikal auf- und abbewegbar sowie gemeinsam und einzeln horizontal hin- und herverschiebbar und außerdem gemeinsam um eine in dieser Vertikalebene liegende Horizontalachse schwenkbar sind, dadurch gekennzeichnet,
daß der Dachbalken (10) kreisrunden Querschnitt hat,
daß die Zerstäuber (15, 16, 17) innerhalb des Dachbalkens (10) auf Schienen (44, 45) horizontal verfahrbar gelagert sind und mit ihren Zerstäuberorganen (15a, 16a, 17a) durch mit ihnen verschiebbare Öffnungen (55) des Dachbalkens (10) hindurch aus diesem herausragen und
daß die Antriebsmotoren (22, 27, 28, 29) für die Dachbalken- und Zerstäuberbewegungen ortsfest außerhalb des Dachbalkens (10) angeordnet sind.

2. Dachmaschine nach Anspruch 1, dadurch gekennzeichnet,
daß in der einen Vertikalsäule (11) die Antriebsmotoren (22, 27, 28, 29) für die Dachbalken- und Zerstäuberbewegungen ortsfest untergebracht und auf der dieser Vertikalsäule zugeordneten Konsole (20) die Getriebe und Umlenkgetriebe angeordnet sind und
daß auf der der anderen Vertikalsäule (12) zugeordneten Konsole (31) die Farbversorgungselemente (34, 35, 36) angeordnet sind.

3. Dachmaschine nach Anspruch 2 , dadurch gekennzeichnet, daß der Antriebsmotor (22) zur Auf- und Abbewegung der Konsole (20) der antriebsseitigen Vertikalsäule (11) in deren oberem Bereich angeordnet und über eine Kette (23) mit der Konsole (20) verbunden ist.

4. Dachmaschine nach Anspruch 3 , dadurch gekennzeichnet, daß vom Antriebsmotor (22) für die antriebsseitige Konsole (20) zusätzlich eine Synchronwelle (32) horizontal abgeht, deren freies Ende in den oberen Bereich der farbversorgungsseitigen Vertikalsäule (12) mündet und über eine Kette (33) mit der zugeordneten Konsole (31) verbunden ist.

5. Dachmaschine nach einem der Ansprüche 1 bis 4, dadurch gekennzeichnet, daß die Antriebsmotoren (27, 28, 29) zum Drehen des Dachbalkens (10) und zum Bewegen der Zerstäuber (15, 16, 17) im Fundamentbereich der zugeordneten Vertikalsäule (11) angeordnet sind und über vertikale Wellen die auf der Konsole (20) befindlichen Getriebe und Umlenkgetriebe antreiben.

6. Dachmaschine nach Anspruch 5, dadurch gekennzeichnet, daß der Antriebsmotor (28) für die gemeinsame Hin- und Herbewegung der Zerstäuber (15, 16, 17) eine Exzenterscheibe (51) antreibt, die über eine Kurbel (52) an einem Schub-Drehgelenk im antriebsseitigen Dachbalken-Endbereich (10a) angreift, das seinerseits über eine Welle (46) mit den Zerstäubern (15, 16, 17) verbunden ist.

7. Dachmaschine nach Anspruch 6 , dadurch gekennzeichnet, daß das Schub-Drehgelenk (48) auf Schienen (49) einer Buchse (50) verschiebbar ist, die drehbar im Dachbalken-Endbereich (10a) gelagert und vom Motor (28) für die Einzelverschiebung zumindest eines Teils (15, 17) der Zerstäuber (15, 16, 17) angetrieben ist, wobei die Welle (46) im Bereich der einzeln zu verschiebenden Zerstäuber (15, 17) als Spindel ausgebildet ist.

8. Dachmaschine nach einem der Ansprüche 1 bis 7 , dadurch gekennzeichnet, daß die Zerstäuber (15, 16, 17) auf Laufwagen (40, 41, 42) montiert sind, die auf im Dachbalken (10) montierten Schienen (44, 45) laufen.

9. Dachmaschine nach Anspruch 8 , dadurch gekennzeichnet, daß die Zerstäuber (15, 16, 17) mit ihren Zerstäuberorganen (15a, 16a, 17a) durch schubladenartige Öffnungen (55) aus dem Dachbalken (10) herausragen.

10. Dachmaschine nach einem der Ansprüche 1 bis 9, dadurch gekennzeichnet, daß von der antriebsseitigen Vertikalsäule (11) nur Antriebswellen, von der versorgungsseitigen Vertikalsäule (12) nur Anschlußschläuche und Kabel in den Dachbalken (10) hineingeführt sind.

11. Dachmaschine nach einem der Ansprüche 1 bis 10, dadurch gekennzeichnet, daß sich die Vertikalsäulen (11, 12) innerhalb der Spritzkabine befinden und allseitig geschlossen sind, wobei für die Vertikalbewegung des Dachbalkens umlaufende Kunststoffbänder (26, 39) vorgesehen sind.

12. Dachmaschine nach einem der Ansprüche 1 bis 10, dadurch gekennzeichnet, daß die beiden Vertikalsäulen (11, 12) außerhalb der Spritzkabine angeordnet und in den Spritzkabinenwänden verschiebbare Durchbrechungen für den Dachbalken (10) vorgesehen sind.

13. Dachmaschine nach einem der Ansprüche 1 bis 12 , dadurch gekennzeichnet, daß die Vertikalsäulen (11, 12) auf Rollen sitzen und parallel zum Fließband verschiebbar sind.

14. Dachmaschine nach einem der Ansprüche 1 bis 13 mit um die Längsachse umdrehbarem Dachbalken, dadurch gekennzeichnet, daß der Dachbalken (10) eine tropfenförmige Verkleidung aufweist.

## Claims

1. An overhead machine for electric coating with paint or the like the bonnet, roof and boot surfaces of motor vehicle bodies (14) transported on a conveyor belt (13), comprising a horizontal overhead beam (10) which is disposed across the conveyor belt and which is mounted at both ends on brackets (20, 31) for rotation about its longitudinal axis, said brackets being jointly movable up and down in vertical columns (11, 12), paint atomizers (15, 16, 17), preferably rotary atomizers, connected to the overhead beam, and paint supply elements (34, 35, 36), namely metering pumps and control and paint changing valves, and drive elements, namely motors, gears and deflecting gears, for the paint atomizers, which are jointly movable up and down vertically in a vertical plane extending across the conveyor belt, and jointly and individually horizontally reciprocable and also jointly pivotable about a horizontal axis lying in said vertical plane, characterised in that
the overhead beam (10) is of circular cross-section,
the atomizers (15, 16, 17) are mounted for horizontal traversing on rails (44, 45) inside the overhead beam (10) and project by their atomizer means (15a, 16a, 17a) from the overhead beam (10) through openings (55) displaceable with them in the overhead beam and
the drive motors (22, 27, 28, 29) for the overhead beam and atomizer movements are disposed at a fixed point outside the overhead beam (10).

2. An overhead machine according to claim 1, characterised in that the drive motors (22, 27, 28, 29) for the overhead beam and atomizer movements are disposed at a fixed point in one vertical column (11) and the gears and deflecting gears are disposed on the bracket (20) associated with this vertical column and
the paint supply elements (34, 35, 36) are disposed on the bracket (31) associated with the other vertical column (12).

3. An overhead machine according to claim 2, characterised in that the drive motor (22) for the up and down movement of the bracket (20) of the vertical column (11) on the drive side is disposed in the upper zone thereof and is connected to the bracket (20) via a chain (23).

4. An overhead machine according to claim 3, characterised in that a synchronous shaft (32) additionally branches horizontally from the drive motor (22) for the bracket (20) on the drive side and its free end leads into the top zone of the vertical column (12) on the paint supply side and is connected to the associated bracket (31) via a chain (33).

5. An overhead machine according to any one of claims 1 to 4, characterised in that the drive motors (27, 28, 29) for rotating the overhead beam (10) and for moving the atomizers (15, 16, 17) are disposed in the foundation zone of the associated vertical column (11) and drive the gears and deflecting gears on the bracket (20) via vertical shafts.

6. An overhead machine according to claim 5, characterised in that the drive motor (28) for the joint reciprocation of the atomizers (15, 16, 17) drives an eccentric disc (51) which acts via a crank (52) on a sliding and swivel joint in the end zone (10a) of the overhead beam on the drive side, said joint in turn being connected to the atomizers (15, 16, 17) via a shaft (46).

7. An overhead machine according to claim 6, characterised in that the sliding and swivel joint (48) is displaceable on rails (49) of a bush (50) which is mounted rotatably in the end zone (10a) of the overhead beam and is driven by the motor (28) for the individual displacement of at least some (15, 17) of the atomizers (15, 16, 17), the shaft (46) being constructed as a spindle in the zone of the individual atomizers (15, 17) for displacement.

8. An overhead machine according to any one of claims 1 to 7, characterised in that the atomizers (15, 16, 17) are mounted on carriages (40, 41, 41) running on rails (44, 45) mounted in the overhead beam (10).

9. An overhead machine according to claim 8, characterised in that the atomizers (15, 16, 17) project by their atomizer means (15a, 16a, 17a) from the overhead beam (10) through openings (55) in the form of drawers.

10. An overhead machine according to any one of claims 1 to 9, characterised in that only drive shafts extend into the overhead beam (10) from the vertical column (11) on the drive side and only connecting hoses and cables extend into the overhead beam (10) from the vertical column (12) on the supply side.

11. An overhead machine according to any one of claims 1 to 10, characterised in that the vertical columns (11, 12) are situated inside the spray cabin and are closed on all sides, revolving plastic belts (26, 39) being provided for the vertical movement of the overhead beam.

12. An overhead machine according to any one of claims 1 to 10, characterised in that the two vertical columns (11, 12) are disposed outside the spray cabin and displaceable apertures for the overhead beam (10) are provided in the spray cabin walls.

13. An overhead machine according to any one of claims 1 to 12, characterised in that the vertical columns (11, 12) are mounted on rollers and are displaceable parallel to the assembly line.

14. An overhead machine according to any one of claims 1 to 13, having an overhead beam rotatable about the longitudinal axis, characterised in that the overhead beam (10) has a drop-shaped panelling.

## Revendications

1. Machine en portique de revêtement électrique, à l'aide de peinture (de vernis), des surfaces avant, du toit et arrière de carrosseries d'automobiles (14) transportées sur un convoyeur à bande (13), comprenant une poutre horizontale suspendue (10) disposée transversalement au-dessus du convoyeur à bande, montée rotative autour de son axe longitudinal aux deux extrémités sur des consoles (20, 31) qui sont déplaçables ensemble verticalement vers le haut et vers le bas dans des colonnes verticales (11, 12), ladite machine comprenant par ailleurs des pulvérisateurs de peinture (15, 16, 17), de préférence des pulvérisateurs rotatifs, qui sont reliés à la poutre suspendue, ainsi que des éléments d'alimentation en peinture (34, 35, 36), à savoir des pompes doseuses ainsi que des distributeurs de commande et de changement de peinture et des éléments de commande, à savoir des moteurs, trains de transmission et trains de transmission de renvoi, qui sont destinés aux pulvérisateurs de peinture qui sont déplaçables ensemble verticalement vers le haut et vers le bas dans un plan vertical qui est perpendiculaire au convoyeur à bande et qui peuvent aussi subir les mouvements alternatifs ensemble et individuellement horizontalement et qui par ailleurs peuvent être amenés à osciller ensemble autour d'un axe horizontal qui est situé dans ce plan vertical, caractérisée en ce que la poutre suspendue (10) a une section circulaire, en ce que les pulvérisateurs (15, 16, 17) sont montés déplaçables horizontalement sur des rails (44, 45) à l'intérieur de la poutre suspendue (10) et leurs organes de pulvérisation (15a, 16a, 17a) ressortent de la poutre suspendue (10) en passant par des trous (55) de cette dernière qui sont déplaçables avec eux et en ce que les moteurs (22, 27, 28, 29) de commande des mouvements de la poutre suspendue et des pulvérisateurs sont disposés en position fixe à l'extérieur de la poutre suspendue (10).

2. Machine en portique selon la revendication 1, caractérisée en ce que les moteurs (22, 27, 28, 29) de commande des mouvements de la poutre suspendue et des pulvérisateurs sont logés en position fixe dans l'une (11) des colonnes verticales et les trains de transmission ainsi que les trains de transmission de renvoi sont disposés sur la console (20) affectée à cette colonne verticale et en ce que les éléments d'alimentation en peinture (34, 35, 36) sont disposés sur la console (31) affectée à l'autre colonne verticale (12).

3. Machine en portique selon la revendication 2, caractérisée en ce que le moteur (22) de commande du mouvement vers le haut et vers le bas de la console (20) de la colonne verticale (11) côté commande est disposé dans la partie supérieure de cette colonne et il est relié par une chaîne (23) à la console (20).

4. Machine en portique selon la revendication 3, caractérisée en ce qu'un arbre de synchronisation (32) part de plus horizontalement du moteur (22) de la console (20) côté commande, son extrémité libre aboutissant dans la partie supérieure de la colonne verticale (12) côté alimentation en peinture et étant reliée par une chaîne (33) à la console correspondante (31).

5. Machine en portique selon l'une des revendications 1 à 4, caractérisée en ce que les moteurs de commande (27, 28, 29) destinés à faire tourner la poutre suspendue (10) et à déplacer les pulvérisateurs (15, 16, 17) sont disposés dans la région de la fondation de la colonne verticale correspondante (11) et commandent par des arbres verticaux les trains de transmission et trains de transmission de renvoi qui se trouvent sur la console (20).

6. Machine en portique selon la revendication 5, caractérisée en ce que le moteur de commande (28) destiné à déplacer alternivement et ensemble les pulvérisateurs (15, 16, 17) commande un disque excentrique (51) qui attaque par une manivelle (52) une articulation tournante et coulissante située dans la partie extrême (10a),côté commande, de la poutre suspendue, cette articulation étant reliée de son côté aux pulvérisateurs (15, 16, 17) par un arbre (46).

7. Machine en portique selon la revendication 6, caractérisée en ce que l'articulation tournante et coulissante (48) est déplaçable sur des rails (49) d'un manchon (50) qui est monté rotatif dans la partie extrême (10a) de la poutre suspendue et qui est commandé par le moteur (28) de déplacement individuel au moins d'une partie (15, 17) des pulvérisateurs (15, 16, 17), l'arbre (46) étant constitué en tige filetée dans la région des pulvérisateurs (15, 17) devant être déplacés individuellement.

8. Machine en portique selon l'une des revendications 1 à 7, caractérisée en ce que les pulvérisateurs (15, 16, 17) sont montés sur des chariots (40, 41, 42) qui roulent sur des rails (44, 45) montés dans la poutre suspendue (10).

9. Machine en portique selon la revendication 8, caractérisée en ce que les organes de pulvérisation (15a, 16a, 17a) des pulvérisateurs (15, 16, 17) ressortent de la poutre suspendue (10) par des trous de type en tiroir (55).

10. Machine en portique selon l'une des revendications 1 à 9, caractérisée en ce que seuls des arbres de commande partent de la colonne verticale (11) côté commande pour pénétrer dans la poutre suspendue (10) et seuls des flexibles de raccord et des câbles partent de la colonne verticale côté alimentation (12) pour pénétrer dans la poutre suspendue (10).

11. Machine en portique selon l'une des revendications 1 à 10, caractérisée en ce que les colonnes verticales (11, 12) se trouvent à l'intérieur de la cabine de pulvérisation et sont fermées de tous côtés, des bandes circonférentielles de matière plastique (26, 39) étant prévues pour le mouvement vertical de la poutre suspendue.

12. Machine en portique selon l'une des revendications 1 à 10, caractérisée en ce que les deux colonnes verticales (11, 12) sont disposées à l'extérieur de la cabine de pulvérisation et des traversées déplaçables, destinées à la poutre suspendue (10), sont prévues dans les cloisons de la cabine de pulvérisation.

13. Machine en portique selon l'une des revendications 1 à 12, caractérisée en ce que les colonnes verticales (11, 12) reposent sur des roulettes et sont déplaçables parallèlement au convoyeur à bande.

14. Machine en portique selon l'une des revendications 1 à 13, comprenant une poutre suspendue rotative autour de l'axe longitudinal, caractérisée en ce que la poutre suspendue (10) comporte un revêtement aérodynamique.
